# EUROPÄISCHE PATENTSCHRIFT

(11) **EP 0 219 860 B1**
(45) Veröffentlichungstag und Bekanntmachung des Hinweises auf die Patenterteilung: **17.06.1992**
(21) Anmeldenummer: 86114647.0
(22) Anmeldetag: 22.10.1986
(51) Int. Cl.: H01J 9/32, H01J 61/36

(54) **Verfahren zur Herstellung einer einseitig gequetschten Metallhalogenidhochdruckentladungslampe und eine nach diesem Verfahren hergestellte Lampe**
Process for manufacturing a metal halide high-pressure discharge lamp having a single pinch, and a lamp manufactured according to this process
Méthode de fabrication d'une lampe à décharge à haute pression à halogénures de métal à pincement unique et une lampe fabriquée suivant cette méthode

(30) Priorität: 24.10.1985 DE 3537878
(43) Veröffentlichungstag der Anmeldung: 29.04.1987
(73) Patentinhaber: Patent-Treuhand-Gesellschaft für elektrische Glühlampen mbH, 81543 München (DE)
(72) Erfinder: Dobrusskin, Alexander, D-8028 Taufkirchen (DE); Gosslar, Achim, D-8000 München 83 (DE); Heider, Jürgen, Dr., D-8000 München 90 (DE)

(56) Entgegenhaltungen:
- DE-A- 1 922 762
- GB-A- 1 442 497
- US-A- 4 512 488

## Beschreibung

Die Erfindung betrifft ein Verfahren zur Herstellung einer einseitig gequetschten Metallhalogenidhochdruckentladungslampe, deren Gefäßabdichtung als Quetschung ausgebildet ist, aus der zwei äußere Stromzuführungen herausgeführt sind und zwei innere Stromzuführungen, die mit Elektroden versehen sind, in das Entladungsgefäß ragen, wobei die elektrische Verbindung zwischen den äußeren Stromzuführungen und den zugehörigen inneren Stromzuführungen mittels parallelverlaufender Dichtungsfolien vorgenommen ist, die parallel zueinander und in einer Ebene innerhalb der Quetschung eingebettet sind, bei der im wesentlichen nacheinander folgende Arbeitsgänge ausgeführt werden:
- Ansetzen eines Pumprohres an ein kreiszylinderförmiges Rohr,
- Einführen von vorgefertigten Elektrodensystemen, bestehend aus den äußeren Stromzuführungen, den Dichtungsfolien und den inneren Stromzuführungen mit den Elektroden in das kreiszylinderförmige Rohr, wobei die Dichtungsfolien in dem dem Pumprohr abgewandten Teil des kreiszylinderförmigen Rohres angeordnet sind,
- Herstellen der Quetschung im Bereich der Dichtungsfolien, wobei die Breite der Quetschung etwa gleich groß wie der Durchmesser des kreiszylinderförmigen Rohres ist, sowie
- Einbringen der gewünschten Füllung in das Entladungsgefäß und Abschmelzen des Pumprohres.

Um die Dichtigkeit einer Gefäßabdichtung, bei der das Lampengefäß aus Quarzglas besteht, zu gewährleisten, werden bei Halogenglüh- und Metallhalogenidhochdruckentladungslampen anstelle drahtförmiger Stromdurchführungen Dichtungsfolien aus Molybdän verwendet. Mit zunehmend kleiner werdenden Anschlußleistungen der Lampen verringert sich auch deren geometrische Größe und damit auch die Größe der Quetschung, in der die Dichtungsfolien eingebettet sind. Dabei bereitet es häufig Schwierigkeiten, den erforderlichen Abstand der z.T. relativ breiten, parallel zueinander und in einer Ebene angeordneten Dichtungsfolien innerhalb der engen Quetschung einzuhalten. Bei Metallhalogenidhochdruckentladungslampen besteht darüber hinaus das Bedürfnis, daß zur Zündung der Lampe eine Hochspannung je nach Abkühlzustand der Lampe von mindestens 6 kVₛ angelegt werden muß. In der GB-A-1 442 497 wurde deshalb eine Ummantelung der schräg aus der Quetschung herausgeführten Stromzuführungen mittels Quarzröhrchen vorgeschlagen, die mit einem Füllmaterial gefüllt und mit einem Elastomer abgeschlossen sind. Hiermit ist jedoch ein hoher zusätzlicher Fertigungsaufwand verbunden, wodurch sich die Lampe überproportional verteuert. Darüber hinaus sind diese lang aus der Quetschung herausgeführten Quarzröhrchen äußerst bruchgefährdet, was die elektrische Sicherheit stark vermindert.

Aus dem JP-A-47-308 ist eine Glühlampe bekannt, bei der die Dichtungsfolien innerhalb der Quetschung beispielsweise jeweils um 90° nach außen gebogen sind, wodurch sich der Abstand der daran befestigten äußeren Stromzuführungen vergrößert. Eine solche Behandlung der nur wenige hundertstel Millimeter dicken Dichtungsfolien ist jedoch denkbar ungünstig, da hierdurch deren Haltbarkeit bei Stromdurchgang erheblich reduziert wird. Eine andere Art, die äußeren Stromzuführungen aus der Quetschung herauszuführen, ist in der DE-A-1 922 762 beschrieben. Die Lampe ist für den Einsatz in einem optischen System vorgesehen. Damit der Leuchtkörper einen bestimmten Bezugsabstand zum Sockelende aufweisen kann, sind die äußeren Stromzuführungen z.B. seitlich aus der Quetschung herausgeführt, wodurch die Quetschung in ihrer Länge nachträglich veränderbar und an das optische System anpaßbar ist.

Der vorliegenden Erfindung liegt die Aufgabe zugrunde, die Quetschung der Lampen derart zu gestalten, daß einerseits die nötige Breite der Dichtungsfolien verwendbar ist und andererseits insbesondere bei Entladungslampen die zur Zündung der Lampe erforderliche Zündhochspannung von mindestens 6 kVₛ angelegt werden kann. Darüber hinaus soll die Herausführung der äußeren Stromzuführungen aus der Quetschung einfacher gestaltet werden, um eine kostengünstigere Fertigung zu ermöglichen.

Diese Aufgabe wird bei der Herstellung einer Metallhalogenidhochdruckentladungslampe mit den im Oberbegriff des Hauptanspruchs genannten Merkmalen dadurch gelöst, daß vor dem Einführen der vorgefertigten Elektrodensysteme das dem Pumprohr abgewandte, auf Verformungstemperatur erwärmte Ende des kreiszylinderförmigen Rohres mittels zweier von außen geführter, sich gegeneinander bewegender Quetschbacken vorgequetscht wird, wodurch das kreiszylinderförmige Rohr in diesem Bereich eine länglichrunde Querschnittsform annimmt, deren größerer Durchmesser größer als der Durchmesser des kreiszylinderförmigen Rohres ist. Die restlichen Arbeitsgänge bis zur Fertigstellung der Lampe bleiben unverändert.

Eine Vorquetschung ist bekannt aus der Patentschrift US-A-4 512 488, wobei ein Vakuumbehälter durch ein angelötetes Pumprohr evakuiert wird. Dieses Pumprohr ist vorgequetscht um einen Bruch vorzubeugen.

In einer Erweiterung dieses Verfahrens kann das vorgequetschte Ende des Entladungsgefäßes an dessen schmalen Seitenflächen zusätzlich mit Schlitzen versehen werden. Mit beiden Verfahren erhält man eine verbreiterte Quetschung, die die Voraussetzung für einen vergrößerten Abstand der äußeren Stromzuführungen bildet. Eine solche Verbreiterung der Quetschung ist schnell und kostengünstig herstellbar. Die äußeren Stromzuführungen sind an den parallelverlaufenden Dichtungsfolien derart befestigt, daß ihre Längsachsen miteinander einen rechten Winkel bilden. Die äußeren Stromzuführungen selbst können dabei entweder an den schmalen Seitenflächen der Quetschung oder an der dem Entladungsgefäß abgewandten Stirnfläche aus der Quetschung herausgeführt sein, wobei sie im letzteren Fall innerhalb der Quetschung abgewinkelt sind.

Die Erfindung wird nachstehend an Hand von zwei Figuren erläutert, in denen Arbeitsgänge für alternative Ausführungsformen schematisch dargestellt sind:
- Figuren 1a bis 1e: zeigen die wesentlichen Fertigungsstufen für eine Metallhalogenidhochdruckentladungslampe in einer ersten Ausführungsform
- Figuren 2a bis 2c: zeigen die alternativen Fertigungsstufen für eine Metallhalogenidhochdruckentladungslampe in einer zweiten Ausführungsform

Die Darstellungen der Figuren 1a und 1b zeigen ein kreiszylinderförmiges Quarzrohr 1, an das stirnseitig ein Pumprohr 2 angesetzt ist, in der Haupt- und Seitenansicht (von rechts betrachtet). In den Figuren 1c und 1d ist das dem Pumprohr 2 abgewandte Ende 3 des Quarzrohres 1 vorgequetscht, wodurch dieses eine länglichrunde Querschnittsform aufweist, deren größerer Durchmesser durch diesen Vorgang ein gegenüber dem ursprünglichen Durchmesser vergrößertes Maß erhält. Der verbleibende, dem Pumprohr zugewandte Teil 4 des Quarzrohres 1 bildet das zukünftige Entladungsgefäß und behält hierbei seine kreisrunde Form. Im Bild 1e ist die fertige Lampe 5 dargestellt. In den dazwischenliegenden Fertingungsstufen wurden in den vorgequetschten Teil 3 die zwei Elektrodensysteme eingeführt, die jeweils aus einer äußeren Stromzuführung 6, einer inneren Stromzuführung 7 aus Wolfram, die mit ihrem im Entladungsgefäß 4' befindlichen Ende als hakenförmige Elektrode 8 ausgebildet ist, sowie einer die äußere Stromzuführung 6 und die innere Stromzuführung 7 verbindenden Dichtungsfolie 9 aus Molybdän bestehen. Durch einen zweiten Quetschvorgang ensteht die endgültige Gefäßabdichtung in Form einer Quetschung, deren Breite etwa auf das ursprüngliche Maß des kreiszylinderförmigen Rohres 1 und somit den Außendurchmesser des Entladungsgefäßes 4' gebracht wird. Zuletzt wurde das Entladungsgefäß 4' mit der gewünschten Füllung versehen und das noch verbliebene Pumprohr 2 abgeschmolzen, wobei nur noch eine Pumpspitze 2' verbleibt. In weiterer Übereinstimmung mit der Erfindung sind die äußeren Stromzuführungen 6 an den Enden der parallelverlaufenden Dichtungsfolien 9 einen rechten Winkel bildend angeschweißt und innerhalb der Quetschung 3' nach unten abgewinkelt, so daß sie an der dem Entladungsgefäß 4' abgewandten Stirnfläche 10 die Quetschung 3' parallelverlaufend verlassen. Hierdurch wird eine weitere Vergrößerung des Abstandes beider äußerer Stromzuführungen 6 zueinander erzielt, wodurch die Hochspannungsfestigkeit der Lampe während des Zündvorganges weiter gesteigert wird.

Die ersten beiden Verfahrensschritte der zweiten Ausführungsform (Figur 2) sind mit denen aus der Figur 1a bis 1d identisch und nicht noch einmal wiedergegeben. Die Figur 2a schließt sich an den in Figur 1d beschriebenen Verfahrensschritt an und entspricht der Draufsicht der Figur 1d. Der vorgequetschte Teil 3 ist hier an jeder schmalen Seitenfläche 11 mit zusätzlichen Schlitzen 12 versehen. In diese Schlitze 12 werden vor dem endgültigen, den Entladungsraum 4' abdichtenden Quetschvorgang die Elektrodensysteme eingeführt, die wie im vorangegangenen Beispiel aus den äußeren Stromzuführungen 6', den inneren Stromzuführungen 7 aus Wolfram mit den Elektroden 8 sowie den parallelverlaufenden Dichtungsfolien 9 aus Molybdän bestehen. Bei der fertigen Lampe 5' sind die äußeren Stromzuführungen 6' seitlich im rechten Winkel zur Lampenlängsachse aus der Quetschung 3'' herausgeführt. Sie können dann außerhalb der Quetschung 3'' nach unten abgewinkelt (Figur 2b) oder gerade belassen werden (Figur 2c). Hierdurch ergibt sich gegenüber der ersten Ausführungsform eine zusätzlich gesteigerte Hochspannungsfestigkeit der Lampe. Das ist insbesondere bei der Heißzündung von Entladungslampen der Fall.

## Patentansprüche

1. Verfahren zur Herstellung einer einseitig gequetschten Metallhalogenidhochdruckentladungslampe, deren Gefäßabdichtung als Quetschung (3', 3'') ausgebildet ist, aus der zwei äußere Stromzuführungen (6, 6') herausgeführt sind und zwei innere Stromzuführungen (7), die mit Elektroden (8) versehen sind, in das Entladungsgefäß (4') ragen, wobei die elektrische Verbindung zwischen de äußeren Stromzuführungen (6, 6') und den zugehörigen inneren Stromzuführungen (7) mittels parallelverlaufender Dichtungsfolien (9) vorgenommen ist, die parallel zueinander und in einer Ebene innerhalb der Quetschung (3', 3'') eingebettet sind, bei der im wesentlichen nacheinander folgende Arbeitsgänge ausgeführt werden:
a) Ansetzen eines Pumprohres (2) an ein kreiszylinderförmiges Rohr (1),
b) Einführen von vorgefertigten Elektrodensystemen, bestehend aus den äußeren Stromzuführungen (6, 6'), den Dichtungsfolien (9) und den inneren Stromzuführungen (7) mit den Elektroden (8) in das kreiszylinderförmige Rohr (1), wobei die Dichtungsfolien (9) in dem dem Pumprohr (2) abgewandten Teil des kreiszylinderförmigen Rohres (1) angeordnet sind,
c) Herstellen der Quetschung (3', 3'') im Bereich der Dichtungsfolien (9), wobei die Breite der Quetschung (3', 3'') etwa gleich groß wie der Außendurchmesser des kreiszylinderförmigen Rohres (1) ist, sowie
d) Einbringen der gewünschten Füllung in das Entladungsgefäß (4') und Abschmelzen des Pumprohres (2),
dadurch gekennzeichnet, daß vor dem Einführen der vorgefertigten Elektrodensysteme das dem Pumprohr (2) abgewandte, auf Verformungstemperatur erwärmte Ende (3) des kreiszylinderförmigen Rohres (1) mittels zweier von außen geführter, sich gegeneinander bewegender Quetschbacken vorgequetscht wird, wodurch das kreiszylinderförmige Rohr in diesem Bereich eine länglichrunde Querschnittsform mit zylindrischer Gestalt annimmt, deren größerer Durchmesser größer als der Durchmesser des kreiszylinderförmigen Rohres (1) ist.

2. Verfahren zur Herstellung einer einseitig gequetschten Metallhalogenidhochdruckentladungslampe nach Anspruch 1, dadurch gekennzeichnet, daß nach dem Vorquetschen und vor dem Einführen der vorgefertigten Elektrodensysteme an den schmalen Seitenflächen (11) des vorgequetschten Endes (3) des Rohres (1) Schlitze (12) angebracht werden.

3. Metallhalogenidhochdruckentladungslampe, die nach dem Verfahren des Anspruchs 1 oder 2 hergestellt wurde, dadurch gekennzeichnet, daß die Längsachsen der äußeren Stromzuführungen (6, 6') und die der Dichtungsfolien (9) an ihrer Verbindungsstelle innerhalb der Quetschung (3', 3'') einen rechten Winkel bilden.

4. Metallhalogenidhochdruckentladungslampe nach Anspruch 3, dadurch gekennzeichnet, daß die äußeren Stromzuführungen (6) parallel und an der dem Entladungsraum (4') abgewandten Stirnfläche (10) der Quetschung (3') herausgeführt sind, wobei der Abstand ihrer Längsachsen größer als der Abstand der Längsachsen der Dichtungsfolien (9) und kleiner als die Breite der Quetschung (3') ist.

5. Metallhalogenidhochdruckentladungslampe nach Anspruch 3, dadurch gekennzeichnet, daß je eine der äußeren Stromzuführungen (6') an einer dam Entladungsraum (4') benachbarten schmalen Seitenfläche (11) und im rechten Winkel zur Lampenlängsachse aus der Quetschung (3'') herausgeführt ist.

## Claims

1. Method for the production of a metal-halide high-pressure discharge lamp pinched at one end whose vessel seal is formed as a pinch (3', 3") from which two external current supply leads (6, 6') are brought out and two internal current supply leads (7) provided with electrodes (8) project into the discharge vessel (4'), the electrical connection between the external current supply leads (6, 6') and the associated internal current supply leads (7) being made by means of sealing foils (9) which extend in parallel, which are parallel to each other and are embedded in one plane inside the pinch (3', 3"), in which method the following operations are performed essentially in sequence:
a) Attachment of a pump tube (2) to a circular-cylindrical tube (1),
b) Introduction of prefabricated electrode systems comprising the external current supply leads (6, 6'), the sealing foils (9) and the internal current supply leads (7) with the electrodes (8) into the circular-cylindrical tube (1), the sealing. foils (9) being disposed in the part of the circular-cylindrical tube (1) remote from the pump tube (2),
c) Production of the pinch (3', 3") in the region of the sealing foils (9), the width of the pinch (3', 3) being approximately equally as large as the external diameter of the circular-cylindrical tube (1), and
d) Introduction of the desired filling into the discharge vessel (4') and sealing-off of the pump tubes (2),
characterised in that, before the introduction of the prefabricated electrode system, the end (3) of the circular-cylindrical tube (1) remote from the pump tube (2) and heated to deformation temperature is pre-pinched by means of two externally guided pinch jaws which move with respect to one another, as a result of which the circular-cylindrical tube assumes, in this region, an elongated round cross-sectional shape having a cylindrical form whose greater diameter is greater than the diameter of the circular-cylindrical tube (1).

2. Method for the production of a single-ended pinched metal-halide high-pressure discharge lamp according to Claim 1, characterised in that, after the prepinching and before the introduction of the prefabricated electrode systems, slots (12) are provided at the narrow side faces (11) of the pre-pinched end (3) of the tube (1).

3. Metal-halide high-pressure discharge lamp produced by the method of Claim 1 or 2, characterised in that the longitudinal axes of the external current supply leads (6, 6') and of the sealing foils (9) form a right angle at their joint inside the pinch (3', 3").

4. Metal-halide high-pressure discharge lamp-according to Claim 3, characterised in that the external current supply leads (6) are brought out in parallel and at the end face (10) of the pinch (3') remote from the discharge space (4'), the spacing of their longitudinal axes being greater than the spacing of the longitudinal axes of the sealing foils (9) and smaller than the width of the pinch (3').

5. Metal-halide high-pressure discharge lamp according to claim 3, characterised in that one of the external current supply leads (6') is in each case brought out of the pinch (3") at a narrow side face (11) adjacent to the discharge space (4') at a right angle to the longitudinal axis of the lamp.

## Revendications

1. Procédé pour fabriquer une lampe à décharge à haute pression à halogénure métallique comportant un pincement unilatéral et dont le dispositif d'étanchéité de l'enceinte est réalisé sous la forme d'un pincement (3',3"), d'où sortent deux éléments extérieurs d'alimentation en courant (6,6'), et dont deux éléments intérieurs d'alimentation en courant (7), qui sont pourvus d'électrodes (8), pénètrent dans l'enceinte à décharge (4'), la liaison électrique entre les éléments extérieurs d'alimentation en courant (6,6') et les éléments intérieurs d'alimentation en courant associés (7) étant réalisée au moyen de feuilles d'étanchéité à allure parallèles (9), qui sont parallèles entre elles et sont insérées dans un plan à l'intérieur du pincement (3',3"), et selon lequèl essentiellement les étapes opératoires successives suivantes sont exécutées :
a) mise en place d'un tube de pompage (2) sur un tube en forme de cylindre circulaire (1),
b) introduction de systèmes d'électrodes préfabriqués, constitués par les éléments extérieurs d'alimentation en courant (6,6'), les feuilles d'étanchéité (9) et les éléments intérieurs d'alimentation en courant (7) pourvus des électrodes (8) dons le tube en forme de cylindre circulaire (1), les feuilles d'étanchéité (9) étant disposées dans la partie, tournée à l'opposé du tube de pompage (2), du tube en forme de cylindre circulaire (1),
c) formation du pincement (3',3") au niveau des feuilles d'étanchéité (9), la largeur du pincement (3',3") étant approximativement égale au diamètre extérieur du tube en forme de cylindre circulaire (1), et
d) introduction du remplissage désiré dans l'enceinte à décharge (4') et séparation par fusion du tube de pompage (2),
caractérisé par le fait qu'avant l'introduction des systèmes préfabriqués d'électrodes, on réalise un pincement préalable de l'extrémité (3), qui est située à l'opposé du tube de pompage (2) et qui est chauffée à la température de formage du tube en forme de cylindre circulaire (1) à l'aide de deux mâchoires de pincement guidées de l'extérieur et déplaçables l'une par rapport à l'autre, le tube en forme de cylindre circulaire prenant, dans cette zone, une forme ronde et allongée, en coupe transversale, à configuration cylindrique, dont le plus grand diamètre est supérieur au diamètre du tube en forme de cylindre circulaire (1).

2. Procédé pour fabriquer une lampe à décharge à haute pression à halogénure métallique à pincement unilatéral suivant la revendication 1, caractérisé par le fait qu'après le pincement préalable et avant l'introduction des systèmes d'électrodes préfabriqués, on ménage des fentes (12) sur les surfaces latérales étroites (11) de l'extrémité préalablement pincée (3) du tube (1).

3. Lampe à décharge à haute pression à halogénure métallique fabriquée selon le procédé de la revendication 1 ou 2, caractérisée par le fait que les axes longitudinaux des éléments extérieurs d'alimentation en courant (6,6') et des axes longitudinaux des feuilles d'étanchéité (9) au niveau de leur point de liaison à l'intérieur du pincement (3',3"), font un angle droit.

4. Lampe à décharge à haute pression à halogénure métallique suivant la revendication 3, caractérisée par le fait que les éléments extérieurs d'alimentation en courant (6) sont parallèles et ressortent au niveau de la surface frontale (10), tournée à l'opposé de l'espace de décharge (4'), du pincement (3'), la distance entre leurs axes longitudinaux étant supérieure à la distance entre les axes longitudinaux des feuilles d'étanchéité (9) et inférieure à la largeur du pincement (3').

5. Lampe à décharge à haute pression à halogénure métallique suivant la revendication 3, caractérisée par le fait que respectivement l'un des éléments extérieurs d'alimentation en courant (6') ressort au niveau d'une surface latérale étroite (11), voisine de l'espace de décharge (4') et, perpendiculairement à l'axe longitudinal de la lampe, hors du pincement (3").
